# DEMANDE DE BREVET EUROPEEN

(11) **EP 1 072 207 A1**
(43) Date de publication de la demande: **31.01.2001**
(21) Numéro de dépôt: 99401806.7
(22) Date de dépôt: 19.07.1999
(51) Int. Cl.: A44B 11/00

(54) **Ceinture de pantalon à fermoir extensible**

(71) Demandeur: Malsoute, Jacques, 78860 saint nom la Bretechne (FR)
(72) Inventeur: Malsoute, Jacques, 78860 saint nom la Bretechne (FR)
(74) Mandataire: Eidelsberg, Victor Albert

(57) **Abrégé**

Ceinture de pantalon, comportant, une bande d'un seul tenant ayant une première et une seconde extrémités, un boîtier (1) fixé à la première extrémité de la bande, une plaque (14) montée coulissante dans le boîtier (1) suivant la direction longitudinale et pouvant être reliée à la seconde extrémité par l'intermédiaire d'un ardillon (12), au moins une denture (18) formée longitudinale sur la plaque (14) coulissante, au moins un poussoir (25 ; 26) monté solidaire en translation longitudinale du boîtier (1) et comportant un ergot (21 ; 22) en saillie, un ressort (24) hélicoïdal monté de manière à repousser le poussoir (25 ; 26) dans une position dans laquelle l'ergot engrène dans les dents de la denture pour ainsi empêcher la translation longitudinale mutuelle du boîtier et de la plaque, une poussée sur le poussoir à l'encontre de la poussée du ressort libérant l'ergot de la denture pour permettre la translation longitudinale mutuelle, il est prévu un unique ressort (24) coaxial audit au moins un poussoir (25 ; 26).

## Description

La présente invention concerne une ceinture de pantalon comportant une bande d'un seul tenant ayant une première et une seconde extrémités et un fermoir constitué d'un boîtier fixé à la première extrémité de la bande, d'une plaque montée coulissante dans le boîtier suivant la direction longitudinale et pouvant être relié à la seconde extrémité de la bande par l'intermédiaire d'un ardillon, d'au moins une denture formée longitudinalement sur la plaque coulissante, d'au moins un poussoir monté solidaire en translation longitudinale du boîtier et comportant un ergot en saillie, et d'un ressort hélicoïdal monté de manière à repousser le poussoir en une position dans laquelle l'ergot engrène dans les dents de la denture pour ainsi empêcher la translation longitudinale mutuelle du boîtier et de la plaque, une poussée sur le poussoir à l'encontre de la poussée du ressort libérant l'ergot de la denture pour permettre la translation longitudinale mutuelle.

La présente invention vise également un fermoir faisant partie d'une ceinture de pantalon de ce genre.

On connaît déjà une ceinture de ce genre par la demande internationale WO 86/01983 au nom de INTERNATIONAL WATCH CO. On connaît également du brevet européen EP-0760218 au nom de CITIZEN WATCH CO une ceinture de pantalon de ce genre. Ce document décrit surtout des bracelets pour montre et dans un but de généraliser prévoit à ses figures 49 et 50 de munir une ceinture de pantalon d'un fermoir décrit précédemment pour une montre. Ces ceintures de pantalon ainsi décrites dans ce document de l'art antérieur, présente les inconvénients suivants. Lorsque l'on fabrique un fermoir pour montre extensible, la dimension relativement petite des montres fait que la dimension du poussoir est relativement importante dans le sens longitudinal, c'est-à-dire dans le sens de la bande, par rapport au boîtier. Il en résulte d'une part, lorsque l'on applique ce type de fermoir à des ceintures, un coût de matière plus élevé et une complexité grande, et notamment il est prévu deux ressorts disposés de manière à agir sur les bords du poussoir pour que celui-ci reste bien équilibré lors de son fonctionnement et notamment ne se coince pas ou ne se désaxe.

Dans le cas de la ceinture décrite dans WO 86/01983, il n'est décrit qu'un seul ressort. Cependant celui-ci prend beaucoup de place dans le boîtier et l'agencement est donc complexe et coûteux à fabriquer.

La présente invention vise une ceinture de pantalon telle que mentionnée précédemment, qui est de structure plus simple que celle des bracelets de l'art antérieur et notamment qui comporte d'une part moins de pièce et d'autre part nécessite moins de matériaux pour fabriquer le fermoir, et qui permet cependant un fonctionnement très stable du fermoir, sans craindre un déséquilibrage ou une dislocation du poussoir lors de son fonctionnement.

Suivant l'invention, il n'est prévu qu'un seul ressort qui est disposé coaxialement avec le poussoir. On obtient ainsi une structure plus simple, ne nécessitant qu'un seul ressort.

Suivant un perfectionnement de l'invention, la section transversale du ressort est au moins égale à la moitié de celle du poussoir. Il en résulte ainsi un fonctionnement particulièrement stable du poussoir sans nécessiter pour autant que le poussoir ait une grande dimension latérale relative par rapport au boîtier, ce qui est le cas dans les dispositifs de fermeture pour montre tels que décrits dans l'art antérieur, les dimensions d'une montre étant si petites qu'il est nécessaire de prévoir une dimension transversale du poussoir suffisamment large pour pouvoir être actionnée par l'utilisateur.

Suivant encore un mode de réalisation particulièrement avantageux, le poussoir est de forme oblongue notamment de forme cylindrique. On obtient ainsi un poussoir de dimension transversale particulièrement petite, ce qui implique un faible coût de matière à utiliser pour la fabrication du fermoir, cette dimension étant cependant acceptable pour pouvoir facilement actionner le ou les poussoirs. Si on utilisait le dispositif suivant l'invention pour un bracelet de montre, le poussoir serait de trop petite dimension et l'actionnement serait difficile pour l'utilisateur.

Suivant un mode de réalisation particulièrement avantageux, il est prévu deux dentures parallèles disposées face à face et deux poussoirs coaxiaux, l'ergot de chaque poussoir étant associé à sa denture correspondante, et un unique ressort disposé coaxial entre les deux poussoirs. On obtient ainsi un dispositif particulièrement simple et stable de fonctionnement.

La présente invention vise également un fermoir pour ceinture de pantalon tel que celui faisant partie de la ceinture de pantalon décrite précédemment.

Il sera fait référence aux dessins annexés, parmi lesquels :
la figure 1 est une vue en plan d'un fermoir conforme à l'invention, monté sur l'extrémité d'une bande ou sangle de ceinture, la boucle étant en position de rapprochement maximum de la partie de fixation ;
la figure 2 est une vue analogue à la figure 1, la boucle étant en position d'écartement maximum de la partie de fixation ;
la figure 3 est une vue en plan du fermoir seul avec arraché partiel de la partie de fixation, la boucle étant dans une position intermédiaire d'écartement par rapport à la partie de fixation ;
la figure 4 est une vue de profil du fermoir selon la flèche IV de la figure 3.

En référence aux figures, le fermoir extensible selon l'invention comporte un boîtier ou partie de fixation 1 apte à être fixée à demeure sur une extrémité de sangle de la ceinture S. En l'espèce, la partie de fixation 1 présente une face arrière 2 en renfoncement de laquelle est ménagé un logement 3 pour recevoir la sangle S. Des vis ou rivets de blocage, symbolisés par le trait mixte 4 de la figure 4, débouchent dans le logement 3 pour assurer l'ancrage de l'extrémité de sangle S dans le logement 3.

En outre, la partie de fixation 1 est pourvue, sur sa face supérieure 5, d'un passant 6 pour l'extrémité opposée de la sangle de la ceinture.

Une boucle à ardillon 7 servant à attacher l'extrémité opposée (non représentée) de la sangle S de la ceinture est montée sur la partie de fixation 1 pour coulisser, en regard d'une face avant 8 de la partie de fixation 1 opposée à la face arrière 2, suivant la direction de ceinturage C ou direction longitudinale qui correspond à la direction longitudinale de la sangle S. La boucle 7 comporte un anneau 9 en forme de U monté de son côté ouvert sur une barre transversale 10 à laquelle il est articulé autour d'un axe transversal 11. Un ardillon 12 perpendiculaire à l'axe 11 est placé au milieu de la boucle 9 en étant articulé à la barre transversale 10 autour de l'axe 11 pour pénétrer dans une des perforations de l'extrémité correspondante de la sangle S de la ceinture lors de l'embouclement de celle-ci.

La barre transversale 10 présente, à l'opposée de l'anneau 9, une face arrière 13 parallèle à et en regard de la face avant 8 de la partie de fixation 1, et sur laquelle est fixé une plaque 14. Cette plaque est ici en forme de platine oblongue suivant la direction de ceinturage C ou direction longitudinale et possède une extrémité longitudinale 15 qui est encastrée dans un logement correspondant de la barre transversale 10 ménagée en renfoncement de la face arrière 13. La platine 14 est engagée dans un passage de guidage 16 de section correspondante ménagé dans la partie de fixation 1, pour coulisser suivant la direction de ceinturage C. La platine 14 et son guidage dans la partie de fixation 1 réalisent ainsi le montage coulissant suivant la direction de ceinturage C de la boucle 7 sur la partie de fixation 1.

Pour son verrouillage dans une position quelconque, la platine 14 est pourvue de deux dentures 17, 18 en forme de dents de sapin, adjacentes aux deux bords latéraux 19, 20 de la platine 14 et disposées face à face. Deux poussoirs ou cliquets 21, 22 sont montés sur la partie de fixation 1 pour coulisser en opposition l'un de l'autre suivant un axe commun 23 transversal à la direction de ceinturage C et pour coopérer avec les dentures 17 et 18 respectivement. Un ressort de rappel 24 est disposé entre les cliquets 21 et 22 pour les rappeler à l'opposé l'un de l'autre les dentures 17 et 18. Les cliquets 21 et 22 se prolongent latéralement pour former des poussoirs 25, 26 qui sont engagés dans des passages latéraux correspondants de la partie de fixation 1 et qui font saillies des faces latérales 27, 28 de la partie de fixation 1 pour permettre leur actionnement. Les deux poussoirs sont ainsi solidaires en translation longitudinale du boîtier 1. En l'espèce, les cliquets 21, 22 et leurs poussoirs 25, 26 sont réalisés en une seule pièce à encoches biseautées.

L'utilisation du fermoir extensible qui vient d'être décrit s'effectue de la manière suivante. La partie de fixation 1 est préalablement fixée de façon inamovible sur l'extrémité correspondante de la sangle de ceinture S, cette extrémité étant reçue dans le logement associé 3 et y étant ancrée au moyen des vis ou rivets 4. La sangle S de la ceinture étant enfilée sur un pantalon, l'extrémité libre de la sangle S est engagée dans la boucle 7 pour son embouclement, l'ardillon 12 étant engagé dans la perforation adéquate de cette extrémité de sangle. Pour sécuriser l'embouclement et dans un souci d'esthétique, la partie restante de la sangle, en aval de la boucle 7, est engagée dans le passant 6, puis dans un autre passant (non représenté) équipant la sangle elle-même au voisinage de son autre extrémité. La portion de sangle qui s'étend entre la boucle 9 et le passant 6 recouvre ainsi parfaitement l'espace interstitiel pouvant exister entre la face arrière 13 de la boucle 7 et la face avant 8 de la partie de fixation 1.

Si l'utilisateur ne se sent pas parfaitement à l'aise et considère qu'aucune des perforations de la sangle ne lui permet d'obtenir une largeur de ceinture adaptée à son tour de taille, il lui est possible d'effectuer un réglage plus fin de cette largeur en ajustant l'écartement de la boucle 7 par rapport à la partie de fixation 1. A cet effet, il lui suffit de presser avec deux de ses doigts (par exemple le pouce et l'index) les deux poussoirs 25, 26 qui font saillies latérales de part et d'autre de la partie de fixation 1, pour désengager les cliquets 21, 22 des dentures 17, 18 et libérer ainsi la platine coulissante 14 et la boucle 7. Lorsque la boucle 7 est en position d'écartement souhaitée, il suffit de relâcher les poussoirs 25, 26 pour que les cliquets 21, 22 soient rappelés par le ressort 24 en prise avec les dentures 17, 18. On obtient ainsi, par une opération rapide, discrète et simple un réglage très fin de la largeur de la ceinture.

Dans des circonstances particulières, par exemple après un repas ou en position assise, c'est-à-dire lorsque le tour de taille augmente sensiblement, un relâchement discret et rapide de la ceinture peut être obtenu en exerçant avec les doigts, comme précédemment, une pression sur les poussoirs 25, 26 pour libérer la platine 14 et la boucle 7. La boucle 7 s'écarte alors spontanément, du fait de la tension exercée sur la ceinture par la taille de l'utilisateur, jusqu'à une position d'écartement maximum dans laquelle une dent d'extrémité 28 des dentures 17, 18 de plus grande hauteur que les autres dents vient en butée contre les cliquets 21, 22 même lorsqu'ils sont en position rétractés, c'est-à-dire que les poussoirs 25, 26 sont enfoncés.

Le ressort 24 est un ressort hélicoïdal. Sa dimension la plus grande dans le sens longitudinal, c'est-à-dire ici le diamètre de ses spires, est au moins égale à la moitié de la dimension la plus grande dans le sens longitudinal du poussoir, c'est-à-dire ici le diamètre de la section transversale circulaire des poussoirs 25, 26 de forme cylindrique. Le diamètre de cette section transversale circulaire des poussoirs est de 5 mm.

## Revendications

1. Ceinture de pantalon, comportant,
- une bande d'un seul tenant ayant une première et une seconde extrémités,
- un boîtier (1) fixé à la première extrémité de la bande,
- une plaque (14) montée coulissante dans le boîtier (1) suivant la direction longitudinale et pouvant être reliée à la seconde extrémité par l'intermédiaire d'un ardillon (12),
- au moins une denture (18) formée longitudinale sur la plaque (14) coulissante,
- au moins un poussoir (25 ; 26) monté solidaire en translation longitudinale du boîtier (1) et comportant un ergot (21 ; 22) en saillie,
- un ressort (24) hélicoïdal monté de manière à repousser le poussoir (25 ; 26) dans une position dans laquelle l'ergot engrène dans les dents de la denture pour ainsi empêcher la translation longitudinale mutuelle du boîtier et de la plaque, une poussée sur le poussoir à l'encontre de la poussée du ressort libérant l'ergot de la denture pour permettre la translation longitudinale mutuelle,
caractérisée en ce que
il est prévu un unique ressort (24) coaxial audit au moins un poussoir (25 ; 26).

2. Ceinture suivant la revendication 2, caractérisée en ce que la section transversale du ressort est au moins égale à la moitié de celle du poussoir.

3. Ceinture suivant la revendication 1 ou 2, caractérisée en ce que le poussoir est de forme oblongue, notamment en forme de cylindre.

4. Ceinture suivant l'une des revendications précédentes, caractérisée en ce que le ressort est fixé, par exemple par collage au poussoir.

5. Ceinture suivant l'une des revendications précédentes, caractérisée en ce qu'il est prévu deux dentures (17; 18) parallèles disposées face à face, deux poussoirs (25 ; 26) coaxiaux, l'ergot (21 ; 22) de chaque poussoir étant associé à sa denture correspondante, et un unique ressort (24) étant disposé coaxial entre les deux poussoirs.

6. Fermoir pour ceinture de pantalon comportant
- un boîtier (1) fixé à la première extrémité de la bande,
- une plaque (14) montée coulissante dans le boîtier (1) suivant la direction longitudinale et pouvant être reliée à la seconde extrémité par l'intermédiaire d'un ardillon (12),
- au moins une denture (18) formée longitudinale sur la plaque (14) coulissante,
- au moins un poussoir (25 ; 26) monté solidaire en translation longitudinale du boîtier (1) et comportant un ergot (21 ; 22) en saillie,
- un ressort (24) hélicoïdal monté de manière à repousser le poussoir (25 ; 26) dans une position dans laquelle l'ergot engrène dans les dents de la denture pour ainsi empêcher la translation longitudinale mutuelle du boîtier et de la plaque, une poussée sur le poussoir à l'encontre de la poussée du ressort libérant l'ergot de la denture pour permettre la translation longitudinale mutuelle,
caractérisée en ce que
il est prévu un unique ressort (24) coaxial audit au moins un poussoir (25 ; 26).

7. Fermoir pour ceinture de pantalon suivant la revendication 6, caractérisé en ce que la section transversale du ressort est au moins égale à la moitié de celle du poussoir.

8. Fermoir pour ceinture de pantalon suivant les revendications 6 et 7, caractérisé en ce que le poussoir est de forme oblongue, notamment en forme de cylindre.

9. Fermoir pour ceinture de pantalon suivant la revendication 6 à 8, caractérisé en ce que le ressort est fixé, par exemple par collage au poussoir.

10. Fermoir pour ceinture de pantalon suivant l'une des revendications 6 à 9, caractérisé en ce qu'il est prévu deux dentures (17; 18) parallèles disposées face à face, deux poussoirs (25 ; 26) coaxiaux, l'ergot (21 ; 22) de chaque poussoir étant associé à sa denture correspondante, et un unique ressort (24) étant disposé coaxial entre les deux poussoirs.
